# EUROPÄISCHE PATENTANMELDUNG

(11) **EP 1 126 215 A2**
(43) Veröffentlichungstag der Anmeldung: **22.08.2001**
(21) Anmeldenummer: 01103778.5
(22) Anmeldetag: 16.02.2001
(51) Int. Cl.: F21V 35/00

(54) **Spannelement zur Aufnahme einer Kerze**

(30) Priorität: 16.02.2000 DE 20002794 U
(71) Anmelder: FRITZ, HELMUT, 78462 KONSTANZ (DE); WEBER, MANFRED, 23843 BAD OLDESLOHE (DE)
(72) Erfinder: Fritz, Helmut, 78462 Konstanz (DE)
(74) Vertreter: Stürken, Joachim

(57) **Zusammenfassung**

Kerzenhalter zur Aufnahme von Kerzen in unterschiedlicher Größe und Form bestehend aus einem Aufnahmeelement (2) zur Aufnahme der Kerze und einem Kupplungselement (3) zur Anbringung der Kerze zusammen mit dem Kerzenhalter (1; 100; 201) in einen Kerzenständer (108), wobei das Kupplungselement (3) als Adapter ausgebildet ist, wobei dieser Adapter sich zu der von dem Aufnahmeelement (3) wegweisenden Seite verjüngt.

## Beschreibung

### Stand der Technik

Die Erfindung betrifft einen Kerzenhalter zur Aufnahme von Kerzen in unterschiedlichen Größen und Formen, bestehend aus
- einem Aufnahmeelement zur Aufnahme der Kerze und
- einem Kupplungselement zur Anbringung der Kerze zusammen mit dem Kerzenhalter in einem Kerzenständer.

Kerzenhalter der vorstehenden Art sind beispielsweise aus der DE-GM 74 35 366 bekannt.

Hierin ist ein Kerzenhalter beschrieben, der insbesondere für den Einsatz an Weihnachtsbäumen vorgesehen ist. Dieser Kerzenhalter besteht aus einem Aufnahmeelement zur Aufnahme der Kerze sowie einem feuerfesten Tropfenfänger, der das aus der Kerze laufende Wachs entsprechend auffängt. An der dem Aufnahmeelement gegenüberliegenden Seite ist ein Sockel angeordnet. Dieser Sockel ist derart ausgebildet, dass dieser zylinderförmig gestaltet ist und an seinem einen Ende ein Schraubgewinde aufweist. Dieses Schraubgewinde dient dazu, den Kerzenhalter in der vorstehenden Art in eine elektrische Christbaumbeleuchtung hinein zu schrauben.

Ferner ist aus der DE-OS 31 32 960 A ein Kerzenhalter bekannt. Dieser Kerzenhalter, der sowohl eine als auch mehrere Kerzen sicher halten, als auch unterschiedliche Formen und Größen aufnehmen kann, zeigt sich gegenüber herkömmlichen Kerzenhaltern vereinfacht ausgestaltet. Dieser Kerzenhalter zeichnet sich dadurch aus, dass der Kerzenhalter aus einer magnetisierbaren Klammer oder mehreren magnetisierbaren Klammerelementen oder mehreren magnetisierbaren Federn und einem Dauermagneten zusammengesetzt ist. Damit herkömmliche Kerzenständer auf den Kerzenhalter der vorstehenden Art umgerüstet werden können, ist nach einer Ausbildung des Kerzenhalters der Dauermagnet mit Passstücken versehen. Dadurch besteht die Möglichkeit, dass durch Aufsetzen unterschiedlicher Passstücke der Kerzenhalter in unterschiedliche im Durchmesser ausgestattete Kerzenhalter eingefügt ist.

Der wesentliche Nachteil der vorgenannten Kerzenhalter besteht darin, dass diejenigen Kerzenhalter, die auf unterschiedliche Kerzenständer angepasst werden, aus mehreren Teilen bestehen, so dass die Gefahr besteht, dass bei Verwendung eines bestimmten Durchmessers die übrigen Teile verloren gehen. Zudem erweist es sich als Nachteil, dass die vorgestellten Klemmmechanismen ebenfalls fertigungstechnisch sehr aufwendig ausgestaltet sind, so dass die Kosten für solche Kerzenhalter hoch sind.

### Aufgabe der Erfindung

Die Aufgabe der Erfindung besteht nun darin, einen Kerzenhalter der genannten Art derart weiterzubilden, dass mittels einfacher Konstruktionsmittel der Kerzenhalter in unterschiedliche Durchmesser von Kerzenständern einsetzbar ist.

### Lösung der Aufgabe

Das Lösungsprinzip der Aufgabe besteht darin, dass an dem dem Aufnahmeelement zur Aufnahme der Kerze gegenüberliegenden Ende des Kerzenhalters ein Adapter vorgesehen ist, der vorzugsweise konisch ausgebildet ist, damit dieser in unterschiedlichen Durchmessern von Kerzenhaltern einfügbar ist. Die Lösung der Aufgabe besteht darin, dass das Kupplungselement als Adapter ausgebildet ist, wobei dieser Adapter sich von der von dem Aufnahmeelement weg weisenden Seite verjüngt.

### Vorteile der Erfindung

Der erfindungsgemäße Kerzenhalter weist ein Aufnahmeelement aus, das vorzugsweise drei Federklemmelemente umfasst. Diese Federklemmelemente sind bei einem Ausführungsbeispiel S-förmig gestaltet, so dass auch unterschiedliche Kerzen mit unterschiedlichen Durchmessern aufgenommen werden können. Das Material, das zur Ausgestaltung dieser Ferderklemmelemente verwendbar ist, ist vorzugsweise ein Federstahl, so dass eine bestimmte Klemmkraft, die radial auf die Längserstreckung der Kerze wirkt, ausgeübt werden kann.

An der dem Aufnahmeelement gegenüberliegenden Seite ist das Kupplungselement angeordnet. Das Kupplungselement ist bei der Ausführungsform, die im Querschnitt rund ausgestaltet ist, konisch gestaltet. Dadurch ist es möglich, dass der Kerzenhalter in unterschiedliche Durchmesser von Kerzenständern gesteckt werden kann, ohne dass eine entsprechende Anpassung, beispielsweise mittels Adapterringen, notwendig ist.

Bei einem bevorzugten Ausführungsbeispiel ist das Kupplungselement und das Aufnahmeelement einstückig ausgebildet. Dies bedeutet, dass der Kerzenhalter aus einem einzigen Teil gefertigt ist, so dass hier keine Gefahr besteht, dass irgendwelche Teile, die benötigt werden, um die Funktion des Kerzenhalters zu gewährleisten, verloren gehen könnten.

Ferner wird bevorzugt, den Kerzenhalter aus einem dünnwandigen Material herzustellen. Dies bringt den Vorteil mit sich, dass mittels sehr einfachen Verfahren ein solcher Kerzenhalter kostengünstig hergestellt werden kann. Zudem bietet sich die Möglichkeit, dass der Kerzenhalter nicht unbedingt einen geschlossenen Umfangskreis aufweisen muss, sondern vielmehr bietet dies Gelegenheit, einen entsprechenden Abstand zwischen den beiden Enden des im Umfang gebildeten Blechteils zu bilden, so dass hier auch entsprechende Toleranzen von Durchmessern verschiedener Kerzenständer berücksichtigt werden können.

Ein anderes Ausführungsbeispiel ist derart gestaltet, dass das Kupplungselement aus einem Vollmaterial besteht. Dadurch besteht die Möglichkeit, dass die Kerze mit ihrem Kerzenboden auf diesem Vollmaterial abgestellt werden kann. Zusätzlich ist zur Zentrierung der Kerze ein Zentrierstift vorgesehen. Dieser Zentrierstift ist nagelförmig ausgebildet und dringt in die Unterseite der Kerze ein, sobald diese Kerze auf den Boden des Kupplungselements gestellt wird.

Es ist selbstverständlich, dass sowohl der Kerzenhalter als auch unabhängig von der Gestaltung des Aufnahmeelements das Kupplungselement unterschiedliche Querschnitte aufweisen kann. So ist beispielsweise vorgesehen, neben einem runden Querschnitt auch einen eckigen Querschnitt vorzusehen, so dass auch eine Adaptermöglichkeit zu entsprechend ausgebildeten Kerzenständern hier besteht.

Ferner erweist es sich von Vorteil, insbesondere das Kupplungselement aus unterschiedlichen Materialien auszubilden. Als Materialien sind neben Kunststoffen und Metallen auch Kork, Kautschuk und Gummi denkbar.

Um die Standsicherheit des Kerzenhalters in einem Kerzenständer zu gewährleisten, wird bevorzugt, das Kupplungselement auf seinem äusseren Umfang rutschfest auszubilden. Eine Ausführung kann darin bestehen, das Kupplungselement mit einem doppelseitigem Klebeband zu versehen. Alternativ kann das Kupplungselement mit einem rutschfesten Kunststoff umspritzt werden.

### Zeichnungen

Es zeigen:
- Fig. 1: eine perspektivische Ansicht auf ein erstes Ausführungsbeispiel eines Kerzenhalters, eingesteckt in einen Kerzenständer, der strichpunktiert dargestellt ist;
- Fig. 2: eine perspektivische Ansicht auf ein zweites Ausführungsbeispiel eines Kerzenhalters, der in einen Kerzenhalter eingesteckt ist (strichpunktiert dargestellt);
- Fig. 3: eine perspektivische Ansicht auf ein drittes Ausführungsbeispiel eines Kerzenhalters, zusammen mit einem Kerzenständer.

### Beschreibung eines Ausführungsbeispiels

Bei dem in Fig. 1 dargestellten Ausführungsbeispiel ist ein Kerzenhalter 1 dargestellt, der ein Aufnahmeelement 2 und ein Kupplungselement 3 aufweist. Das Aufnahmeelement 2 dient zur Aufnahme einer in Fig. 1 nicht näher dargestellten Kerze. Hierzu sind als Aufnahmeelemente Federklemmelemente 4 vorgesehen, die bei diesem Ausführungsbeispiel nahezu S-förmig gestaltet sind, um eine Klemmkraft radial zur Längserstreckung der Kerze auszuüben.

Bei diesem Ausführungsbeispiel sind die Federklemmelemente 4 einstückig mit dem Kupplungselement 3 verbunden.

Das Kupplungselement 3 ist zylinderförmig ausgestaltet und verjüngt sich zu der von dem Aufnahmeelement 2 weg weisenden Seite.

Das in Fig. 1 dargestellte Ausführungsbeispiel eines Kerzenhalters 1 ist aus einem dünnwandigen Material hergestellt. Vorzugsweise ist ein metallisches Material vorgesehen, es ist jedoch auch denkbar, ein Kunststoffmaterial einzusetzen.

Bei der Verwendung eines dünnwandigen Materials besteht die Möglichkeit, eine axiale Öffnung 5 vorzusehen, so dass durch Aufbiegen oder Zusammendrücken des Kerzenhalters mögliche Toleranzen im Kerzenständer bzw. an der Kerze ausgeglichen werden können.

Das in Fig. 2 dargestellte weitere Ausführungsbeispiel eines Kerzenhalters 100 unterscheidet sich von dem Kerzenhalter 1 gem. Fig. 1 dadurch, dass das Kupplungselement 105 aus vollwandigem Material besteht. Zusätzlich ist innerhalb des Kupplungselements 105 eine Zentrierhilfe 106 vorgesehen, die beim Einstecken einer Kerze 107 in den Kerzenhalter 100 zentriert. Ferner ist in Fig. 2 wie in Fig. 1 ein Kerzenständer 108 dargestellt. Dieser Kerzenständer 108 weist eine Aufnahme 109 auf, die zur Aufnahme des Kerzenhalters 100, insbesondere des Kupplungselements 105 vorgesehen ist.

Bei dem in Fig. 3 dargestellten Ausführungsbeispiel 200 eines Kerzenhalters ist vorgesehen, dass der Kerzenhalter 201 und ein Kerzenständer 202 ein einstückiges Teil bilden. Dabei ist der Kerzenhalter derart gestaltet, dass ein Ausführungsbeispiel, wie es in Fig. 1 und 2 dargestellt ist, zusammen mit einem Kerzenständer eine Einheit bilden. Die Ausgestaltungen des eigentlichen Kerzenhalters 201 entsprechen denen, wie sie in Fig. 1 und 2 dargestellt sind.

### BEZUGSZEICHENLISTE

- 1): Kerzenhalter
- 2): Aufnahmeelement
- 3): Kupplungselement
- 4): Federklemmelemente
- 5): Öffnung
- 100): Kerzenhalter
- 105): Kupplungselement
- 106): Zentrierhilfe
- 107): Kerze
- 108): Kerzenständer
- 109): Aufnahme
- 200): Ausführungsbeispiel
- 201): Kerzenhalter
- 202): Kerzenständer

## Patentansprüche

1. Kerzenhalter zur Aufnahme von Kerzen in unterschiedlicher Größe und Form bestehend aus
- einem Aufnahmeelement (2) zur Aufnahme der Kerze und
- einem Kupplungselement (3) zur Anbringung der Kerze zusammen mit dem Kerzenhalter (1; 100; 201) in einen Kerzenständer (108), **dadurch gekennzeichnet, dass**
- das Kupplungselement (3) als Adapter ausgebildet ist, wobei dieser Adapter sich zu der von dem Aufnahmeelement (3) wegweisenden Seite verjüngt.

2. Kerzenhalter nach Anspruch 1, **dadurch gekennzeichnet, dass** das Aufnahmeelement (2) aus mindestens drei Federklemmelementen (4) besteht.

3. Kerzenhalter nach Anspruch 1 oder 2, **dadurch gekennzeichnet, dass** das Aufnahmeelement(2) und das Kupplungselement (3) als einstückiges Teil ausgebildet sind.

4. Kerzenhalter nach mindestens einem der vorhergehenden Ansprüche, **dadurch gekennzeichnet, dass** die Federklemmelemente (4) S-förmig ausgebildet sind.

5. Kerzenhalter nach mindestens einem der vorhergehenden Ansprüche, **dadurch gekennzeichnet, dass** der Kerzenhalter (1; 100; 201) aus dünnwandigem Material besteht.

6. Kerzenhalter nach mindestens einem der Ansprüche 1-4, **dadurch gekennzeichnet, dass** das Kupplungselement (3) des Kerzenhalters (1; 100; 201) aus Vollmaterial besteht.

7. Kerzenhalter nach mindestens einem der vorhergehenden Ansprüche, **dadurch gekennzeichnet, dass** ein Zentrierelement (106) zur zentrischen Ausrichtung der Kerze vorgesehen ist.

8. Kerzenhalter nach mindestens einem der vorhergehenden Ansprüche, **dadurch gekennzeichnet, dass** der Querschnitt des Kupplungselements (3) rund ist.

9. Kerzenhalter nach mindestens einem der vorhergehenden Ansprüche, **dadurch gekennzeichnet, dass** der Querschnitt des Kupplungselements (3) eckig ist.

10. Kerzenhalter nach mindestens einem der vorhergehenden Ansprüche, **dadurch gekennzeichnet, dass** Kerzenständer und Kerzenhalter (1; 100; 201) ein einstückiges Teil bilden.
